# EUROPÄISCHE PATENTSCHRIFT

(11) **EP 4 377 980 B1**
(45) Veröffentlichungstag und Bekanntmachung des Hinweises auf die Patenterteilung: **22.07.2026**
(21) Anmeldenummer: 21786801.7
(22) Anmeldetag: 28.09.2021
(51) Int. Cl.: H01H 9/54, H01H 71/12

(54) **SCHUTZSCHALTGERÄT UND VERFAHREN**
PROTECTIVE SWITCHING DEVICE AND METHOD
APPAREIL DE CONNEXION DE PROTECTION ET PROCÉDÉ

(43) Veröffentlichungstag der Anmeldung: 05.06.2024
(73) Patentinhaber: Siemens Aktiengesellschaft, 80333 München (DE)
(72) Erfinder: TANNHÄUSER, Marvin, 91353 Hausen (DE)
(74) Vertreter: Siemens Patent Attorneys
(86) Internationale Anmeldenummer: PCT/EP2021/076629
(87) Internationale Veröffentlichungsnummer: WO 2023/051893

(56) Entgegenhaltungen:
- US-A1- 2017 004 948
- US-A1- 2017 256 934
- US-A1- 2020 365 346
- US-A1- 2021 066 013

## Beschreibung

Die Erfindung betrifft das technische Gebiet eines Schutzschaltgerätes für einen Niederspannungswechselstromkreis mit einer elektronischen Unterbrechungseinheit nach dem Oberbegriff von Patentanspruch 1 und ein Verfahren für ein Schutzschaltgerät für einen Niederspannungswechselstromkreis mit einer elektronischen Unterbrechungseinheit nach dem Oberbegriff von Patentanspruch 15.

Mit Niederspannung sind Spannungen von bis zu 1000 Volt Wechselspannung oder bis zu 1500 Volt Gleichspannung gemeint. Mit Niederspannung sind insbesondere Spannungen gemeint, die größer als die Kleinspannung, mit Werten von 50 Volt Wechselspannung bzw. 120 Volt Gleichspannung, sind.

Mit Niederspannungsstromkreis bzw. -netz oder -anlage sind Stromkreise mit Nennströmen bzw. Bemessungsströmen von bis zu 125 Ampere, spezifischer bis zu 63 Ampere gemeint. Mit Niederspannungsstromkreis sind insbesondere Stromkreise mit Nennströmen bzw. Bemessungsströmen von bis zu 50 Ampere, 40 Ampere, 32 Ampere, 25 Ampere, 16 Ampere oder 10 Ampere gemeint. Mit den genannten Stromwerten sind insbesondere Nenn-, Bemessungs- oder/und Abschaltströme gemeint, d.h. der Strom der im Normalfall maximal über den Stromkreis geführt wird bzw. bei denen der elektrische Stromkreis üblicherweise unterbrochen wird, beispielsweise durch eine Schutzeinrichtung, wie ein Schutzschaltgerät, Leitungsschutzschalter oder Leistungsschalter.

Leitungsschutzschalter sind seit langem bekannte Überstromschutzeinrichtungen, die in der Elektroinstallationstechnik in Niederspannungsstromkreisen eingesetzt werden. Diese schützen Leitungen vor Beschädigung durch Erwärmung infolge zu hohen Stromes und/oder Kurzschluss. Ein Leitungsschutzschalter kann den Stromkreis bei Überlast und/oder Kurzschluss selbsttätig abschalten. Ein Leitungsschutzschalter ist ein nicht selbsttätig zurückstellendes Sicherungselement.

Leistungsschalter sind, im Gegensatz zu Leitungsschutzschaltern, für Ströme größer als 125 A vorgesehen, teilweise auch schon ab 63 Ampere. Leitungsschutzschalter sind deshalb einfacher und filigraner aufgebaut. Leitungsschutzschalter weisen üblicherweise eine Befestigungsmöglichkeit zur Befestigung auf einer so genannten Hutschiene (Tragschiene, DIN-Schiene, TH35) auf.

Leitungsschutzschalter sind elektromechanisch aufgebaut. In einem Gehäuse weisen sie einen mechanischen Schaltkontakt bzw. Arbeitsstromauslöser zur Unterbrechung (Auslösung) des elektrischen Stromes auf. Üblicherweise wird ein Bimetall-Schutzelement bzw. Bimetall-Element zur Auslösung (Unterbrechung) bei länger anhaltenden Überstrom (Überstromschutz) respektive bei thermischer Überlast (Überlastschutz) eingesetzt. Ein elektromagnetischer Auslöser mit einer Spule wird zur kurzzeitigen Auslösung bei Überschreiten eines Überstromgrenzwerts bzw. im Falle eines Kurzschlusses (Kurzschlussschutz) eingesetzt. Eine oder mehrere Lichtbogenlöschkammer(n) bzw. Einrichtungen zur Lichtbogenlöschung sind vorgesehen. Ferner Anschlusselemente für Leiter des zu schützenden elektrischen Stromkreises.

Schutzschaltgeräte mit einer elektronischen Unterbrechungseinheit sind relativ neuartige Entwicklungen. Diese weisen eine halbleiterbasierte elektronische Unterbrechungseinheit auf. D.h. der elektrische Stromfluss des Niederspannungsstromkreises wird über Halbleiterbauelemente respektive Halbleiterschalter geführt, die den elektrischen Stromfluss unterbrechen bzw. leitfähig geschaltet werden können. Schutzschaltgeräte mit einer elektronischen Unterbrechungseinheit weisen ferner häufig ein mechanisches Trennkontaktsystem auf, insbesondere mit Trennereigenschaften gemäß einschlägigem Normen für Niederspannungsstromkreise, wobei die Kontakte des mechanischen Trennkontaktsystems in Serie zur elektronischen Unterbrechungseinheit geschaltet sind, d.h. der Strom des zu schützenden Niederspannungsstromkreises wird sowohl über das mechanische Trennkontaktsystem als auch über die elektronische Unterbrechungseinheit geführt.

In der US-amerikanischen Patentanmeldung US 2017/0256934 A1 wird ein Hybrider Luftspalt- / Festkörperleistungsschalter offenbart. Ein hybrides Luftspalt-/Festkörpergeräteschutzgerät (PD) zur Verwendung in einem elektrischen Stromverteilungssystem umfasst eine Luftspalttrenneinheit, die in Reihe mit einem Festkörpergerät, einer Sensor- und Antriebsschaltung und einem Mikrocontroller geschaltet ist. Wenn die Sensor- und Antriebsschaltung einen drohenden Fehler oder einen übermäßig hohen und inakzeptablen Überspannungszustand im Lastkreis des PD erkennt, erzeugt die Sensor- und Antriebsschaltung ein Steuersignal, das das Festkörpergerät schnell ausschaltet. In der Zwischenzeit erzeugt der Mikrocontroller einen Trennimpuls für die Luftspalttrenneinheit, die darauf reagiert, indem sie einen Luftspalt im Lastkreis bildet. Zusammen schützen das ausgeschaltete Festkörpergerät und der Luftspalt die Last und den zugehörigen Lastkreis vor Beschädigungen. Sie dienen auch dazu, die Fehlerquelle oder Überlastungsquelle elektrisch und physisch vom Rest des elektrischen Stromverteilungssystems zu isolieren.

Die amerikanischen Patentanmeldung US 2020/365346 A1 offenbart einen intelligenten Leistungsschalter mit bidirektionalen Halbleiterschaltern. Ein Leistungsschalter umfasst einen bidirektionalen Halbleiterschalter, eine Schaltersteuerschaltung, Strom- und Spannungssensoren und einen Prozessor. Der bidirektionale Halbleiterschalter ist zwischen einem Leitungseingangsanschluss und einem Lastausgangsanschluss des Leistungsschalters angeschlossen und so konfiguriert, dass er in einen eingeschalteten und einen ausgeschalteten Zustand versetzt werden kann. Die Schaltersteuerschaltung steuert den Betrieb des bidirektionalen Schalters. Der Stromsensor ist so konfiguriert, dass er eine Stromstärke erfasst, die in einem elektrischen Pfad zwischen dem Leitungseingangsanschluss und den Lastausgangsanschlüssen fließt, und ein Strommesssignal erzeugt. Der Spannungssensor ist so konfiguriert, dass er eine Spannungsstärke auf dem elektrischen Pfad erfasst und ein Spannungsmesssignal erzeugt. Der Prozessor ist so konfiguriert, dass er die Strom- und Spannungsmesssignale verarbeitet, um Betriebsstatusinformationen des Leistungsschalters, ein Fehlerereignis und Stromverbrauchsinformationen einer an den Lastausgangsanschluss angeschlossenen Last zu bestimmen.

In der US-amerikanischen Patentanmeldung US 2021/0066013 A1 wird ein Halbleiter-Leistungsschalter Ein Halbleiterschalter (SSCB) mit Selbstdiagnose-, Selbstwartungs- und Selbstschutzfunktionen beschrieben. Ein Halbleiterschalter (SSCB) mit Selbstdiagnose-, Selbstwartungs- und Selbstschutzfunktionen umfasst: ein Leistungshalbleitergerät; eine Luftspalttrenneinheit, die in Reihe mit dem Leistungshalbleitergerät geschaltet ist; eine Sensor- und Antriebsschaltung, die das Leistungshalbleitergerät ausschaltet, wenn ein Kurzschluss oder eine Überlastung von unannehmbar langer Dauer erkannt wird; und eine Mikrocontrollereinheit (MCU), die die Luftspalttrenneinheit auslöst, um einen Luftspalt zu bilden und eine angeschlossene Last galvanisch zu isolieren, nachdem die Sensor- und Antriebsschaltung das Leistungshalbleitergerät ausgeschaltet hat. Die MCU ist außerdem so konfiguriert, dass sie die Funktionsfähigkeit der Luftspalttrenneinheit, des Leistungshalbleitergeräts und anderer kritischer Komponenten des SSCB überwacht und gegebenenfalls Korrekturmaßnahmen ergreift, um zu verhindern, dass der SSCB und die angeschlossene Last beschädigt oder zerstört werden, und/oder um Personen und die Umwelt vor gefährlichen elektrischen Bedingungen zu schützen.

In der US-amerikanischen Patentanmeldung US 2017/004948 A1 wird eine Stromkreisschutzvorrichtung beschrieben. Eine Stromkreisschutzvorrichtung umfasst einen Halbleiterschalter, der einen Stromkreis innerhalb einer festgelegten Reaktionszeit öffnen kann, wenn ein Fehlerstromzustand erkannt wird. Ein mechanischer Schalter ist in Reihe mit dem Halbleiterschalter geschaltet. Der mechanische Schalter kann den Stromkreis nach dem Öffnungsvorgang des Halbleiterschalters öffnen. Ein Controller ist mit dem Halbleiterschalter und dem mechanischen Schalter gekoppelt. Der Controller kann den Fehlerstromzustand im Stromkreis erkennen und den mechanischen Schalter für einen koordinierten Betrieb mit dem Halbleiterschalter steuern. In einigen Implementierungen beträgt die Reaktionszeit zwischen zwei und zwanzig Mikrosekunden. Der mechanische Leistungsschalter kann den Stromkreis bei einem niedrigen Abschaltstrom sicher physisch öffnen (z. B. öffnet der Halbleiterschalter den Stromkreis schnell und verhindert, dass der Strom auf gefährliche Werte ansteigt).

Die vorliegende Erfindung bezieht sich auf Niederspannungswechselstromkreise, mit einer Wechselspannung, üblicherweise mit einer zeitabhängigen sinusförmigen Wechselspannung mit der Frequenz f.

Aufgabe der vorliegenden Erfindung ist es, ein Schutzschaltgerät eingangs genannter Art zu verbessern, insbesondere die Funktionalität eines derartigen Schutzschaltgerätes zu verbessern bzw. ein neuartiges Konzept für ein derartiges Schutzschaltgerät aufzuzeigen.

Diese Aufgabe wird durch ein Schutzschaltgeräte mit den Merkmalen des Patentanspruchs 1, sowie durch ein Verfahren gemäß Patentanspruch 15 gelöst.

Erfindungsgemäß ist ein Schutzschaltgerät zum Schutz eines elektrischen Niederspannungswechselstromkreises, vorgesehen, aufweisend:
- ein Gehäuse mit netzseitigen und lastseitigen Anschlüssen für Leiter des Niederspannungsstromkreises,
- eine Stromsensoreinheit, zur Ermittlung der Höhe des Stromes des Niederspannungsstromkreises,
- eine mechanische Trennkontakteinheit, die einen geöffneten Zustand von Kontakten zur Vermeidung eines Stromflusses im Niederspannungsstromkreis oder einen geschlossenen Zustand der Kontakte für einen Stromfluss im Niederspannungsstromkreis aufweist,
   damit ist (insbesondere) eine galvanische Trennung im Niederspannungsstromkreis schaltbar,
   bei einer mechanischen Trennkontakteinheit wird ein Öffnen der Kontakte auch als Freischalten und ein Schließen der Kontakte als Zuschalten bezeichnet;
   die mechanische Trennkontakteinheit weist insbesondere eine mechanische Handhabe auf, mit der die mechanische Trennkontakteinheit bedienbar ist, so dass ein Öffnen oder ein Schließen der Kontakte möglich ist;
- eine elektronische Unterbrechungseinheit, die stromkreisseitig in Serie zur mechanischen Trennkontakteinheit geschaltet ist und die durch halbleiterbasierte Schaltelemente einen hochohmigen Zustand der Schaltelemente zur Vermeidung eines Stromflusses oder einen niederohmigen Zustand der Schaltelemente für einen Stromfluss im Niederspannungsstromkreis aufweist,
   bei einer elektronische Unterbrechungseinheit wird ein hochohmiger (insbesondere nichtleitender) Zustand der Schaltelemente (zur Vermeidung eines Stromflusses) auch als ausgeschalteter Zustand (Vorgang: Ausschalten) und ein niederohmiger (leitender) Zustand der Schaltelemente (zum Stromfluss) als eingeschalter Zustand (Vorgang: Einschalten) bezeichnet,
- einer Steuerungseinheit, die mit der Stromsensoreinheit, der mechanischen Trennkontakteinheit und der elektronischen Unterbrechungseinheit verbunden ist, wobei bei Überschreitung von Stromgrenzwerten oder Strom-Zeitgrenzwerten eine Vermeidung eines Stromflusses im Niederspannungsstromkreis initiiert wird.

Erfindungsgemäß weist das Schutzschaltgerät beispielsweise eine Kommunikationsschnittstelle auf, speziell eine mit der Steuerungseinheit verbundene Kommunikationsschnittstelle. Die Kommunikationsschnittstelle ist für eine Konfiguration des Schutzschaltgerätes vorgesehen, d.h. mittels der Kommunikationsschnittstelle kann eine Konfiguration durchgeführt werden. Erfindungsgemäß ist für die Überschreitung mindestens eines Parameters die Art der Vermeidung eines Stromflusses des Niederspannungsstromkreises konfigurierbar.

D.h. bei der Überschreitung oder Unterschreitung des Parameters (Über- oder Unterschreitung ist abhängig von der Art des Parameters) wird eine vorher konfigurierte Art der Vermeidung eines Stromflusses initiiert.

Die Art der Vermeidung des Stromflusses ist dabei:
- ein hochohmiger Zustand der Schaltelemente der elektronischen Unterbrechungseinheit oder
- ein geöffneter Zustand der Kontakte der mechanischen Trennkontakteinheit (insbesondere galvanische Trennung).

Die Art des Parameters kann beispielsweise der elektrische Strom, die Spannung, die Temperatur, ein Wert zur Erkennung eines seriellen Fehlerlichtbogens, der Widerstand, die Impedanz, o.ä. sein.

D.h. z.B. bei Überschreitung eines Stromgrenzwertes oder Strom-Zeitgrenzwertes (wenn ein Strom einer bestimmten Höhe für eine bestimmte Zeit überschritten wird) kann beispielsweise als Stromfluss vermeidende Art ein hochohmig werden der elektronischen Unterbrechungseinheit oder eine galvanische Trennung oder beides konfiguriert werden.

Z.B. kann für einen ersten Stromgrenzwert oder Strom-Zeitgrenzwert (wenn ein Strom einer bestimmten Höhe für eine bestimmte Zeit überschritten wird) als Stromfluss vermeidende Art ein hochohmig werden der elektronischen Unterbrechungseinheit konfiguriert sein.

Z.B. kann für einen zweiten Stromgrenzwert oder Strom-Zeitgrenzwert als Stromfluss vermeidende Art ein hochohmig werden der elektronischen Unterbrechungseinheit und ein geöffneter Zustand der Kontakte der mechanischen Trennkontakteinheit konfiguriert sein.

Z.B. kann für einen dritten Stromgrenzwert oder Strom-Zeitgrenzwert als Stromfluss vermeidende Art ein geöffneter Zustand der Kontakte der mechanischen Trennkontakteinheit konfiguriert sein.

Dies hat den besonderen Vorteil, dass eine neue Funktionalität zur Verfügung steht bzw. ein neues Konzept für ein Schutzschaltgerät aufgezeigt wird.

Vorteilhafte Ausgestaltungen der Erfindung sind in den Unteransprüchen und im Ausführungsbeispiel angegeben.

In einer vorteilhaften Ausgestaltung der Erfindung ist eine mit der Steuerungseinheit verbundene Spannungssensoreinheit, zur Ermittlung der Höhe der Spannung des Niederspannungsstromkreises, vorgesehen.

In einer vorteilhaften Ausgestaltung der Erfindung ist eine mit der Steuerungseinheit verbundene Temperatursensoreinheit, zur Ermittlung der Höhe der Temperatur des Schutzschaltgerätes, vorgesehen.

In einer vorteilhaften Ausgestaltung der Erfindung ist ein mit der Steuerungseinheit verbundener Differenzstromsensor, wie ein Summenstromwandler, zur Ermittlung der Höhe eines Differenzstromes im Niederspannungsstromkreis, vorgesehen.

Dies hat den besonderen Vorteil, dass eine Überwachung hinsichtlich weiterer Parameter gegeben ist, wobei eine Konfiguration des Verhaltens möglich sein soll.

In einer vorteilhaften Ausgestaltung der Erfindung ist ein Konfigurationsspeicher vorgesehen, zur nichtflüchtigen (Erhaltung im spannungslosen Zustand) Speicherung der Konfiguration der Art der Vermeidung des Stromflusses des Niederspannungsstromkreises. Der Konfigurationsspeicher kann Teil der Steuerungseinheit sein oder mit ihr verbunden sein.

Dies hat den besonderen Vorteil, dass das eingestellte Verhalten / die Art der Vermeidung eines Stromflusses auch bei einem Spannungsausfall erhalten bleibt, so dass diese nicht neu eingegeben werden muss.

In einer vorteilhaften Ausgestaltung der Erfindung ist eine mit der Steuerungseinheit verbundene Anzeigeeinheit vorgesehen ist, insbesondere zur Anzeige des (hochohmigen oder niederohmigen) Zustandes der Schaltelemente der elektronischen Unterbrechungseinheit. Spezieller kann auch insbesondere die Stellung der Kontakte der mechanischen Trennkontakteinheit angezeigt werden.

Dies hat den besonderen Vorteil, dass eine Anzeige des ausgeschalteten oder eingeschalteten Zustandes der elektronischen Unterbrechungseinheit gegeben ist.

In einer vorteilhaften Ausgestaltung der Erfindung ist die Art der Vermeidung eines Stromflusses hinsichtlich eines ersten, zweiten oder/und dritten Stromgrenzwertes (als Parameter) konfigurierbar.

Insbesondere ist für einem ermittelten Strom, der einen ersten Stromschwellwert für eine erste Zeitspanne überschreitet, oder/und einem ermittelten Strom, der einen zweiten Stromschwellwert für eine zweite Zeitspanne überschreitet, oder/und bei einem ermittelten Strom, der einen dritten Stromschwellwert überschreitet, jeweils die Art der Vermeidung eines Stromflusses konfigurierbar ist.

Dies hat den besonderen Vorteil, dass für verschiedene Höhen von Stromgrenzwerten unterschiedliche Arten der Vermeidung des Stromflusses konfigurierbar sind.

In einer vorteilhaften Ausgestaltung der Erfindung ist die Art der Vermeidung eines Stromflusses hinsichtlich eines der nachfolgenden Parameter konfigurierbar, insbesondere mehrerer oder aller der nachfolgenden Parameter:
- Überschreitung eines Stromgrenzwertes oder/und Strom-Zeitgrenzwertes,
- Überschreitung eines, insbesondere netzseitigen, ersten Überspannungswertes oder/und zweiten Überspannungswertes,
- Überschreitung eines, insbesondere lastseitigen, ersten oder/und zweiten Differenzstromwertes,
- Unterschreitung eines ersten Unterspannungswertes,
- Überschreitung eines ersten Temperaturgrenzwertes oder/und zweiten Temperaturgrenzwertes,
- Unterschreitung eines lastseitigen ersten oder/und zweiten Widerstandeswertes oder lastseitigen ersten oder/und zweiten Impedanzwertes,
- Überschreitung eines Grenzwertes zur Erkennung serieller Fehlerlichtbögen,
- Überschreitung oder Unterschreitung von Kapazitäts- oder Induktivitätswerten.

Dies hat den besonderen Vorteil, dass eine Konfiguration des Verhaltens hinsichtlich bestimmter Größen (Strom, Spannung, Temperatur, ...), insbesondere abgestufter Grenzwerte dieser Größen, gegeben ist, wodurch ein komfortables und benutzerkonfigurierbares Schutzschaltgerät gegeben ist.

In einer vorteilhaften Ausgestaltung der Erfindung ist eine, insbesondere mehrere oder alle, der folgenden Konfigurationen möglich:
- dass bei Überschreitung des ersten Überspannungswertes ein hochohmig werden der elektronischen Unterbrechungseinheit oder eine galvanische Trennung konfigurierbar ist oder/und
- dass bei Überschreitung des zweiten Überspannungswertes ein hochohmig werden der elektronischen Unterbrechungseinheit oder eine galvanische Trennung konfigurierbar ist oder/und
- dass bei Überschreitung des ersten Differenzstromwertes ein hochohmig werden der elektronischen Unterbrechungseinheit oder eine galvanische Trennung konfigurierbar ist oder/und
- dass bei Überschreitung des zweiten Differenzstromwertes ein hochohmig werden der elektronischen Unterbrechungseinheit oder eine galvanische Trennung konfigurierbar ist oder/und
- dass bei Unterschreitung des ersten Unterspannungswertes ein hochohmig werden der elektronischen Unterbrechungseinheit oder eine galvanische Trennung konfigurierbar ist, insbesondere sofern die Spannungshöhe größer als ein zweiter Unterspannungswert ist, oder/und
- dass bei Überschreitung des ersten Temperaturgrenzwertes ein hochohmig werden der elektronischen Unterbrechungseinheit oder eine galvanische Trennung konfigurierbar ist oder/und
- dass bei Überschreitung des zweiten Temperaturgrenzwertes ein hochohmig werden der elektronischen Unterbrechungseinheit oder eine galvanische Trennung konfigurierbar ist oder/und
- dass bei Unterschreitung des lastseitigen ersten Widerstandeswertes oder lastseitigen ersten Impedanzwertes ein hochohmig werden der elektronischen Unterbrechungseinheit oder eine galvanische Trennung konfigurierbar ist oder/und
- dass bei Unterschreitung des lastseitigen zweiten Widerstandeswertes oder lastseitigen zweiten Impedanzwertes ein hochohmig werden der elektronischen Unterbrechungseinheit oder eine galvanische Trennung konfigurierbar ist oder/und
- dass bei Überschreitung des Grenzwertes zur Erkennung serieller Fehlerlichtbögen ein hochohmig werden der elektronischen Unterbrechungseinheit oder eine galvanische Trennung konfigurierbar ist.

Dies hat den besonderen Vorteil, dass Optionen für ein umfangreiches konfigurierbares Verhalten gegeben sind.

In einer vorteilhaften Ausgestaltung der Erfindung ist eine mit der Steuerungseinheit verbundene Eingabefunktion vorgesehen, insbesondere zur Quittierung eines hochohmigen Zustandes der Schaltelemente der elektronischen Unterbrechungseinheit nach einer Überschreitung bzw. Unterschreitung eines Parameters, so dass ein Stromfluss im Niederspannungsstromkreis wieder ermöglicht wird.

Dies hat den besonderen Vorteil, dass ein Wiedereinschalten nach bestätigter Überschreitung bzw. Unterschreitung möglich ist.

In einer vorteilhaften Ausgestaltung der Erfindung ist eine Quittierung eines hochohmigen Zustandes der Schaltelemente der elektronischen Unterbrechungseinheit (EU), insbesondere nach einer Überschreitung bzw. Unterschreitung eines Parameters, durchführbar ist,
dass nach einer Quittierung
- ein Verbleiben des hochohmigen Zustandes oder/und
- ein Wiedereinschalten des niederohmiger Zustand der Schaltelemente der elektronischen Unterbrechungseinheit oder/und
- ein geöffneter Zustand oder geschlossener Zustand der Trennkontakte der mechanischen Trennkontakteinheit konfigurierbar ist.

Dies hat den besonderen Vorteil, dass eine weitere Funktionalität des Schutzschaltgerätes konfigurierbar ist.

In einer vorteilhaften Ausgestaltung der Erfindung ist bei einem Überschreiten oder Unterschreiten eines Parameters und einem daraus folgenden hochohmigen Zustand ein Verbleiben des hochohmigen Zustandes oder ein Wiedereinschalten des niederohmiger Zustand der Schaltelemente der elektronischen Unterbrechungseinheit (EU) abhängig vom Parameter konfigurierbar.

Beispielsweise kann beim Über- oder Unterschreiten eines Parameters im daraus resultierenden hochohmigen Zustand dieser Parameter überprüft werden und bei nicht mehr vorliegender Über- oder Unterschreitung dieses Parameters ein Verbleiben des hochohmigen Zustandes oder ein Wiedereinschalten des niederohmiger Zustand der Schaltelemente der elektronischen Unterbrechungseinheit abhängig vom Parameter konfigurierbar sein.

Dies hat den besonderen Vorteil, dass weitere Funktionalitäten des Schutzschaltgerätes konfigurierbar sind.

In einer vorteilhaften Ausgestaltung der Erfindung wird bei einer einen ersten Grenzwert überschreitendenden Anzahl von Wiedereinschaltungen des niederohmiger Zustandes innerhalb einer ersten Zeitspanne ein erneutes Wiedereinschalten trotz Konfiguration vermieden.

Dies hat den besonderen Vorteil, dass (bei einem konfigurierten Wiedereinschalten) bei häufig wiederkehrenden Überschreitungen bzw. Unterschreitungen ein fortlaufendes Einschalten vermieden wird und so die Betriebssicherheit erhöht wird.

Erfindungsgemäß wird ein korrespondierendes Verfahren für ein Schutzschaltgerät für einen Niederspannungsstromkreis mit elektronischen (halbleiterbasierten) Schaltelementen mit den gleichen und weiteren Vorteilen beansprucht.

Das Verfahren für ein Schutzschaltgerät zum Schutz eines elektrischen Niederspannungsstromkreis mit:
- einer mechanische Trennkontakteinheit, die einen geöffneten Zustand von Kontakten zur Vermeidung eines Stromflusses im Niederspannungsstromkreis oder einen geschlossenen Zustand der Kontakte für einen Stromfluss im Niederspannungsstromkreis aufweist;
- eine elektronischen Unterbrechungseinheit, die stromkreisseitig in Serie zur mechanischen Trennkontakteinheit geschaltet ist und die durch halbleiterbasierte Schaltelemente einen hochohmigen Zustand der Schaltelemente zur Vermeidung eines Stromflusses oder einen niederohmigen Zustand der Schaltelemente für einen Stromfluss im Niederspannungsstromkreis aufweist;
wobei die Höhe des Stromes des Niederspannungsstromkreises ermittelt wird und bei Überschreitung von Stromgrenzwerten oder Strom-Zeitgrenzwerten eine Vermeidung eines Stromflusses im Niederspannungsstromkreis initiiert wird.

Erfindungsgemäß kann die Art der Vermeidung eines Stromflusses des Niederspannungsstromkreises für mindestens einen Parameter konfiguriert werden.

Z.B. für Strom, Spannung, Temperatur, Differenzstrom bzw. Stromgrenzwert / Strom-Zeitgrenzwert, Überspannungswert, Unterspannungswert, Temperaturgrenzwert, Differenzstromgrenzwert, ....

Beispielsweise kann für eine Überschreitung (oder Unterschreitung) eines Parameters eine Konfiguration hinsichtlich
- eines hochohmigen Zustandes der Schaltelemente der elektronischen Unterbrechungseinheit oder
- ein geöffneter Zustand der Kontakte der mechanischen Trennkontakteinheit
durchgeführt werden.

Erfindungsgemäß wird ein korrespondierendes Computerprogrammprodukt beansprucht. Das Computerprogrammprodukt umfasst Befehle, die bei der Ausführung des Programms durch einen Mikrocontroller diesen veranlassen ein Konfigurieren der Art der Vermeidung eines Stromflusses des Niederspannungsstromkreises für ein Schutzschaltgerät nach einem der Patentansprüche durchzuführen. Der Mikrocontroller ist Teil des Schutzschaltgerätes, insbesondere der Steuerungseinheit.

Erfindungsgemäß wird ein korrespondierendes computerlesbares Speichermedium, auf dem das Computerprogrammprodukt gespeichert ist, beansprucht.

Erfindungsgemäß wird ein korrespondierendes Datenträgersignal, das das Computerprogrammprodukt überträgt, beansprucht.

Alle Ausgestaltungen, sowohl in abhängiger Form rückbezogen auf den Patentanspruch 1 bzw. 15, als auch rückbezogen lediglich auf einzelne Merkmale oder Merkmalskombinationen von Patentansprüchen, insbesondere auch ein Rückbezug der anhängigen Anordnungsansprüche auf den unabhängigen Verfahrensanspruch, bewirken eine Verbesserung eines Schutzschaltgerätes, insbesondere der Funktionalität eines derartigen Schutzschaltgerätes und zeigen ein neuartiges Konzept für ein derartiges Schutzschaltgerät auf.

Die beschriebenen Eigenschaften, Merkmale und Vorteile dieser Erfindung sowie die Art und Weise, wie diese erreicht werden, werden klarer und deutlicher verständlich im Zusammenhang mit der folgenden Beschreibung der Ausführungsbeispiele, die im Zusammenhang mit der Zeichnung näher erläutert werden.

Dabei zeigt die Zeichnung:
Figur 1 eine erste Darstellung eines Schutzschaltgerätes,
Figur 2 eine zweite Darstellung eines Schutzschaltgerätes,
Figur 3 eine erste Darstellung von Zuständen eines Schutzschaltgerätes,
Figur 4 eine zweite Darstellung von Zuständen eines Schutzschaltgerätes,
Figur 5 eine erste Darstellung eines Diagramms mit einer Strom-Zeit-Kennlinie,
Figur 6 eine dritte Darstellung von Zuständen eines Schutzschaltgerätes.

Figur 1 zeigt eine Darstellung eines Schutzschaltgerätes SG zum Schutz eines elektrischen Niederspannungsstromkreises aufweisend:
- ein Gehäuse mit (insbesondere netzseitigen und lastseitigen) Anschlüssen (L1, N1, L2, N2) für Leiter des Niederspannungsstromkreises,
   insbesondere erste netzseitige Anschlüsse L1, N1 für eine netzseitigen, insbesondere energiequellenseitigen, Anschluss EQ des Schutzschaltgerätes SG und zweite lastseitige Anschlüsse L2, N2 für einen lastseitigen, insbesondere energiesenkenseitigen (im Falle passiver Lasten), Anschluss ES (verbraucherseitigen Anschluss) des Schutzschaltgerätes SG, wobei speziell phasenleiterseitige Anschlüsse L1, L2 und neutralleiterseitige Anschlüsse N1, N2 vorgesehen sein können;
   der lastseitige Anschluss L2, N2 kann eine passive Last (Verbraucher) oder/und eine aktive Last ((weitere) Energiequelle) aufweisen, bzw. eine Last, die sowohl passiv als auch aktiv sein kann, z.B. in zeitlicher Abfolge;
- eine optionale Spannungssensoreinheit SU, zur Ermittlung der Höhe der Spannung des Niederspannungsstromkreises, so dass insbesondere momentane (phasenwinkelbezogene) Spannungswerte DU vorliegen,
- eine Stromsensoreinheit SI, zur Ermittlung der Höhe des Stromes des Niederspannungsstromkreises, so dass insbesondere momentane (phasenwinkelbezogene) Stromwerte DI vorliegen,
- eine, insbesondere durch eine mechanische Handhabe bedienbare und schaltbare, mechanische Trennkontakteinheit MK, so dass ein Öffnen von Kontakten zur Vermeidung eines Stromflusses oder ein Schließen der Kontakte für einen Stromfluss im Niederspannungsstromkreis (insbesondere durch die Handhabe) schaltbar ist, damit ist (insbesondere) eine galvanische Trennung im Niederspannungsstromkreis schaltbar;
   bei der mechanischen Trennkontakteinheit MK wird ein Öffnen von Kontakten auch als Freischalten und ein Schließen von Kontakten als Zuschalten bezeichnet;
- eine elektronische Unterbrechungseinheit EU, die stromkreisseitig in Serie zur mechanischen Trennkontakteinheit MK geschaltet ist und die durch halbleiterbasierte Schaltelemente einen hochohmigen Zustand der Schaltelemente zur Vermeidung eines Stromflusses und einen niederohmigen Zustand der Schaltelemente zum Stromfluss im Niederspannungsstromkreis aufweist;
   bei der elektronische Unterbrechungseinheit EU wird ein hochohmiger Zustand der Schaltelemente (zur Vermeidung eines Stromflusses) auch als ausgeschalteter Zustand (Vorgang: Ausschalten) und ein niederohmiger (leitender) Zustand der Schaltelemente (zum Stromfluss) als eingeschalter Zustand (Vorgang: Einschalten) bezeichnet;
- einer Steuerungseinheit (SE), die mit der Stromsensoreinheit (SI), der mechanischen Trennkontakteinheit (MK) und der elektronischen Unterbrechungseinheit (EU) verbunden ist, wobei bei Überschreitung von Stromgrenzwerten oder Strom-Zeitgrenzwerten (d.h. wenn ein Stromgrenzwert für eine bestimmte Zeitspanne überschritten wird) eine Vermeidung eines Stromflusses im Niederspannungsstromkreis initiiert wird, insbesondere um einen Kurzschlussstrom zu vermeiden.

Die netzseitigen Anschlüsse L1, N1 sind einerseits mit der mechanische Trennkontakteinheit MK verbunden. Die mechanische Trennkontakteinheit MK ist andererseits mit der elektronischen Unterbrechungseinheit EU verbunden. Die elektronischen Unterbrechungseinheit EU ist andererseits mit den lastseitigen Anschlüssen L2, N2 verbunden.

Die Spannungssensoreinheit SU und die Stromsensoreinheit SI sind zwischen mechanischer Trennkontakteinheit MK und elektronischer Unterbrechungseinheit EU angeordnet.

Das Schutzschaltgerät SG kann eine Energieversorgung mit einem Netzteil NT aufweisen (in Figur 1 nicht eingezeichnet).

Das Netzteil NT ist einerseits mit den Leitern des Niederspannungsstromkreises verbunden, bevorzugt mit den Leitern zwischen mechanischer Trennkontakteinheit MK (= mechanischem Trennkontaktsystem) und elektronischer Unterbrechungseinheit EU. Das Netzteil NT dient andererseits zur Energieversorgung der Steuerungseinheit SE oder/und der elektronischen Unterbrechungseinheit EU sowie gegebenenfalls des Spannungssensors SU oder/und Stromsensors SI.

Das Schutzschaltgerät SG, insbesondere die Steuerungseinheit SE, kann bevorzugt einem Mikrocontroller (= Mikroprozessor) aufweisen, auf dem ein Computerprogrammprodukt läuft, umfassend Befehle, die bei der Ausführung des Programms durch den Mikrocontroller diesen veranlassen eine Konfiguration des Schutzschaltgerätes (wie vorstehend und nachfolgend beschrieben) bei Überschreitung (oder Unterschreitung) eines Parametes für ein Schutzschaltgerät bereitzustellen bzw. durchzuführen.

Das Computerprogrammprodukt kann vorteilhaft auf einem computerlesbaren Speichermedium; wie ein USB-Stick, CD-ROM, etc.; gespeichert sein, um z.B. ein Upgrade auf eine erweiterte Version zu ermöglichen.

Das Computerprogrammprodukt kann alternativ auch vorteilhaft durch ein Datenträgersignal übertragen werden.

Das Schutzschaltgerät SG, insbesondere die Steuerungseinheit SE, ist derart ausgestaltet, dass bei Überschreitung von Parametern, wie z.B. Stromgrenzwerten oder Strom-Zeitgrenzwerten (d.h. wenn ein Stromgrenzwert für eine bestimmte Zeitspanne überschritten wird) eine Vermeidung eines Stromflusses des Niederspannungsstromkreises initiiert wird, insbesondere um im Beispiel einen Kurzschlussstrom zu vermeiden. Dies wird insbesondere dadurch erreicht, dass die elektronische Unterbrechungseinheit EU vom niederohmigen Zustand in den hochohmigen Zustand wechselt. Die Initiierung der Vermeidung eines Stromflusses des Niederspannungsstromkreises erfolgt beispielsweise durch ein erstes Unterbrechungssignal TRIP, dass von der Steuerungseinheit SE an die elektronische Unterbrechungseinheit EU gesendet wird, wie in Figur 1 eingezeichnet.

Alternativ kann die Initiierung der Vermeidung eines Stromflusses des Niederspannungsstromkreises beispielsweise durch ein zweites Unterbrechungssignal TRIPG erfolgen, dass von der Steuerungseinheit SE an die mechanische Trennkontakteinheit MK gesendet wird, um die Kontakte zu öffnen, wie in Figur 1 eingezeichnet.

Erfindungsgemäß ist das Schutzschaltgerät (SG) derart ausgestaltet, dass für die Überschreitung von mindestens einem Parameter, wie z.B. einem Stromgrenzwert, insbesondere z.B. mehreren Stromgrenzwerten, oder z.B. mindestens einem Strom-Zeitgrenzwert, insbesondere z.B. mehreren Strom-Zeitgrenzwerten, die Art der Vermeidung eines Stromflusses (durch die elektronische Unterbrechungseinheit (EU) oder(/und) die mechanische Trennkontakteinheit (MK)) konfigurierbar ist.

Die elektronische Unterbrechungseinheit EU ist gemäß Figur 1 als Block in beiden Leitern eingezeichnet. Damit ist in einer ersten Variante keine Unterbrechung beider Leiter gemeint. Mindestens ein Leiter, insbesondere der aktive Leiter respektive Phasenleiter, weist halbleiterbasierte Schaltelemente auf. Der Neutralleiter kann schaltelementefrei sein, d.h. ohne halbleiterbasierte Schaltelemente. D.h. der Neutralleiter ist direkt verbunden, d.h. wird nicht hochohmig. D.h. es erfolgt nur eine einpolige Unterbrechung (des Phasenleiters). Sind weitere aktive Leiter / Phasenleiter vorgesehen, weisen in einer zweiten Variante der elektronischen Unterbrechungseinheit EU die Phasenleiter halbleiterbasierten Schaltelemente auf. Der Neutralleiter ist direkt verbunden, d.h. wird nicht hochohmig. Beispielsweise für einen Dreiphasen-Wechselstromkreis.

In einer dritten Variante der elektronischen Unterbrechungseinheit EU kann der Neutralleiter ebenfalls ein halbleiterbasiertes Schaltelement aufweisen, d.h. bei einer Unterbrechung der elektronischen Unterbrechungseinheit EU werden beide Leiter hochohmig.

Die elektronische Unterbrechungseinheit EU kann Halbleiterbauelemente wie Bipolartransistoren, Feldeffekttransistoren (FET), Isolated Gate Bipolartransistoren (IGBT), Metall Oxid Schicht Feldeffekttransistoren (MOSFET) oder andere (selbstgeführte) Leistungshalbleiter aufweisen. Insbesondere IGBT's und MOSFET's eignen sich auf Grund geringer Durchflusswiderstände, hoher Sperrschichtwiderstände und eines guten Schaltverhaltens besonderes gut für das erfindungsgemäße Schutzschaltgerät.

Die mechanische Trennkontakteinheit MK kann in einer ersten Variante einpolig unterbrechen. D.h. es wird nur ein Leiter der beiden Leiter, insbesondere der aktive Leiter respektive Phasenleiter unterbrochen, d.h. weist einen mechanischen Kontakt auf. Der Neutralleiter ist dann kontaktfrei, d.h. der Neutralleiter ist direkt verbunden.

Sind weitere aktive Leiter / Phasenleiter vorgesehen, weisen in einer zweiten Variante die Phasenleiter mechanische Kontakte des mechanischen Trennkontaktsystems auf. Der Neutralleiter ist in dieser zweiten Variante direkt verbunden. Beispielsweise für einen Dreiphasen-Wechselstromkreis.

In einer dritten Variante des mechanischen Trennkontaktsystem MK weist der Neutralleiter ebenfalls mechanische Kontakte auf, wie in Figur 1 eingezeichnet.

Mit mechanischer Trennkontakteinheit MK ist insbesondere eine (normgerechte) Trennfunktion gemeint, realisiert durch die Trennkontakteinheit MK. Mit Trennfunktion sind die Punkte:
- Mindestluftstrecke nach Norm (Mindestabstand der Kontakte),
- Kontaktstellungsanzeige der Kontakte des mechanischen Trennkontaktsystem,
- Betätigung des mechanischen Trennkontaktsystem (durch die Handhabe) immer möglich (keine Blockierung des Trennkontaktsystems), insbesondere eine Freischaltung / Auslösung ist jederzeit möglich,
d.h. insbesondere eine Freiauslösung (mechanisches Schaltgerät mit Freiauslösung) ist gemeint, d.h. insbesondere ein mechanisches Schaltgerät, dessen sich bewegende Kontakte in die offene Stellung zurückkehren und darin verharren, wenn das Öffnen (d.h. Auslösen) nach Beginn des Schließens eingeleitet wird, auch dann, wenn der Schließbefehl aufrechterhalten bleibt.

Hinsichtlich der Mindestluftstrecke zwischen den Kontakten des Trennkontaktsystem ist diese im Wesentlichen spannungsabhängig. Weitere Parameter sind der Verschmutzungsgrad, die Art des Feldes (homogen, inhomogen), und der Luftdruck bzw. die Höhe über Normalnull.

Für diese Mindestluftstrecken bzw. Kriechstrecken gibt es entsprechende Vorschriften bzw. Normen. Diese Vorschriften geben beispielsweise bei Luft für eine Stoßspannungsfestigkeit die Mindestluftstrecke für ein inhomogenes und ein homogenes (ideales) elektrisches Feld in Abhängigkeit vom Verschmutzungsgrad an. Die Stoßspannungsfestigkeit ist die Festigkeit beim Anlegen einer entsprechenden Stoßspannung. Nur bei Vorliegen dieser Mindestlänge (Mindeststrecke) weist das Trennkontaktsystem bzw. Schutzschaltgerät eine Trennfunktion (Trennereigenschaft) auf.

Im Sinne der Erfindung sind hierbei für die Trennerfunktion und deren Eigenschaften die Normenreihe DIN EN 60947 bzw. IEC 60947 einschlägig, auf die hier durch Referenz Bezug genommen wird.

Das Trennkontaktsystem ist vorteilhafterweise durch eine Mindestluftstrecke der geöffneten Trennkontakte in der AUS-Stellung (Geöffnet Stellung, geöffnete Kontakte) in Abhängigkeit von der Bemessungsstoßspannungsfestigkeit und dem Verschmutzungsgrad gekennzeichnet. Die Mindestluftstrecke beträgt insbesondere zwischen (im Minimum) 0,01 mm und 14 mm.

Insbesondere beträgt vorteilhafterweise die Mindestluftstrecke zwischen 0,01 mm bei 0,33 kV und 14 mm bei 12 kV, insbesondere für Verschmutzungsgrad 1 sowie insbesondere für inhomogene Felder.

Vorteilhafterweise kann die Mindestluftstrecke die folgenden Werte aufweisen:
**E DIN EN 60947-1 (VDE 0660-100):2018-0,6**

**Tabelle 13 - Mindestluftstrecken**

| **Bemessungsstoßspannungsfestigkeit** | **Mindestluftstrecken mm** | | | | | | | |
|---|---|---|---|---|---|---|---|---|
| ***U*ᵢₘₚ** | **Fall A** | | | | **Fall B** | | | |
| | **inhomogenes Feld** | | | | **homogenes Feld, ideale Bedingungen** | | | |
| **kV** | (siehe 3.7.63) | | | | (siehe 3.7.62) | | | |
| | **Verschmutzungsgrad** | | | | **Verschmutzungsgrad** | | | |
| | **1** | **2** | **3** | **4** | **1** | **2** | **3** | **4** |
| 0,33 | 0,01 | | | | 0,01 | | | |
| 0,5 | 0,04 | 0.2 | | | 0,04 | 0,2 | | |
| 0,8 | 0,1 | | 0,8 | | 0,1 | | 0,8 | 1,6 |
| 1,5 | 0,5 | 0,5 | | 1,6 | 0,3 | 0,3 | | |
| 2,5 | 1,5 | 1,5 | 1,5 | | 0,6 | 0,6 | | |
| 4,0 | 3 | 3 | 3 | 3 | 1,2 | 1,2 | 1,2 | |
| 6,0 | 5,5 | 5,5 | 5,5 | 5,5 | 2 | 2 | 2 | 2 |
| 8,0 | 8 | 8 | 8 | 8 | 3 | 3 | 3 | 3 |
| 12 | 14 | 14 | 14 | 14 | 4,5 | 4,5 | 4,5 | 4,5 |
| ANMERKUNG Die angegebenen kleinsten Luftstrecken beruhen auf der 1,2/50-µs-Stoßspannung bei einem Luftdruck von 80 kPa, was dem Luftdruck bei 2 000 m über NN entspricht. | | | | | | | | |

Die Verschmutzungsgrade und Feldarten entsprechen den in den Normen definierten. Dadurch lässt vorteilhafterweise ein entsprechend der Bemessungsstoßspannungsfestigkeit dimensioniertes normgerechtes Schutzschaltgerät erzielen.

Das Schutzschaltgerät SG ist erfindungsgemäß derart ausgestaltet, dass die elektronische Unterbrechungseinheit EU im freigeschalteten Zustand, d.h. wenn die Kontakte der mechanische Trennkontakteinheit MK geöffnet sind, hochohmig ist.

Bedient ein Benutzer des Schutzschaltgerätes SG die mechanische Handhabe für einen Einschaltvorgang, um die Kontakte zu schließen, wird, insbesondere nach Schließen der Kontakte (d.h. Zuschalten), eine Überprüfungsfunktion ausgeführt. Liefert die Überprüfungsfunktion ein positives Ergebnis, wird die elektronische Unterbrechungseinheit EU niederohmig. Andernfalls nicht.

Figur 2 zeigt eine Darstellung eines Schutzschaltgerätes SG gemäß Figur 1, mit den nachfolgenden Unterschieden.

Die elektronische Unterbrechungseinheit EU ist als einpolig unterbrechende Einheit ausgestaltet.

Die mechanische Trennkontakteinheit MK ist als zweipolig unterbrechende Einheit ausgestaltet (galvanisch unterbrechend).

Die mechanische Trennkontakteinheit MK weist eine Handhabe HH auf, mit der ein Öffnen oder ein Schließen der Kontakte möglich ist, so dass die mechanische Trennkontakteinheit bedienbar ist.

Die Steuerungseinheit SE ist mit einer Kommunikationsschnittstelle KS verbunden, zur Konfiguration des Schutzschaltgerätes, insbesondere zur erfindungsgemäßen Konfiguration der Art der Vermeidung eines Stromflusses bei Überschreitung von mindestens einem Stromgrenzwert oder Strom-Zeitgrenzwert des Niederspannungsstromkreises.

Die Kommunikationsschnittstelle KS kann durch einen Benutzer XY oder ein externes Gerät XY programmierbar sein, so dass die Art der Vermeidung eines Stromflusses konfigurierbar ist.

Die Steuerungseinheit SE kann mit einer Anzeigeeinheit AE verbunden sein, zu Anzeige von Parametern oder Zuständen des Schutzschaltgerätes SG, insbesondere zur Anzeige des Zustandes der elektronischen Unterbrechungseinheit EU (hochohmig oder/und niederohmig), speziell zur Anzeige des Zustandes der Schaltelemente der elektronischen Unterbrechungseinheit EU.

Die Steuerungseinheit SE kann mit einer Eingabeeinheit QU, speziell beispielsweise einer Quittierungstaste, verbunden sein, zur Quittierung von Zuständen des Schutzschaltgerätes, speziell von Zuständen der elektronischen Unterbrechungseinheit EU.

Die Steuerungseinheit (SE) ist mit einem Konfigurationsspeicher (SP) verbunden, zur nichtflüchtigen Speicherung der Konfiguration der Art der Vermeidung des Stromflusses des Niederspannungsstromkreises (d.h. die Konfiguration wird im spannungslosen Zustand gespeichert). Der Konfigurationsspeicher kann beispielsweise ein Flash-Speicher, Flash-EPROM, NVRAM, FeRAM, MRAM oder PCRAM sein.

Das Schutzschaltgerät SG kann ferner einen Summenstromwandler aufweisen, zur Ermittlung von Differenzströmen des Niederspannungsstromkreises. Die Art der Vermeidung eines Stromflusses kann ebenfalls für die Überschreitung von Differenzstromgrenzwerten konfigurierbar sein.

Das Schutzschaltgerät SG kann ferner einen oder mehrere Temperatursensoren aufweisen, zur Ermittlung der Höhe der Temperatur des Schutzschaltgerätes SG.

Die Art der Vermeidung des Stromflusses kann ein
- hochohmiger Zustand der Schaltelemente der elektronischen Unterbrechungseinheit (EU) oder
- geöffneter Zustand der Kontakte der mechanischen Trennkontakteinheit (MK)
sein.

Ein Beispiel ist in den folgenden Konfigurationstabelle aufgezeigt. In der ersten Spalte ist ein Fehlertyp eingetragen. Kurzschluss ist beispielsweise die Überschreitung eines Stromgrenzwertes. Überlast ist beispielsweise die Überschreitung eines Strom-Zeitgrenzwertes. Fehlerstrom ist beispielsweise die Überschreitung eines Differenzstromgrenzwertes (Differenzstromwertes). Übertemperatur ist beispielsweise die Überschreitung eines Temperaturgrenzwertes. Überspannung ist beispielsweise die Überschreitung eines Überspannungswertes. Unterspannung ist beispielsweise die Überschreitung eines Unterspannungswertes. Serieller Lichtbogen ist beispielsweise die Überschreitung eines Lichtbogenerkennungsschwellwertes. In der zweiten Spalte Auslöseverhalten ist die Art der Vermeidung eines Stromflusses bei Überschreitung des jeweiligen Parameters (Stromgrenzwert, Strom-Zeitgrenzwert, Differenzstromgrenzwert, Temperaturgrenzwert, Überspannungswert, Unterspannungswertes, ...) eingetragen bzw. konfiguriert (d.h. das Auslöseverhalten).

Beispielsweise ist für einen Kurzschluss, d.h. die Überschreitung eines Stromgrenzwertes, ein hochohmig werden (AUS) der Schaltelemente der elektronischen Unterbrechungseinheit EU und ein Öffnen der Kontakte (AUS) der mechanischen Trennkontakteinheit MK vorgesehen.

Die Vermeidung des Stromflusses durch die jeweilige Einheit ist hier mit AUS gekennzeichnet. Während ein Nicht-Auslösen der jeweiligen Einheit bei Überschreitung des Parametes, d.h. ein Stromfluss im Niederspannungsstromkreis, mit EIN gekennzeichnet ist.

Beispielsweise ist für eine Überlast, d.h. die Überschreitung eines Strom-Zeitgrenzwertes, ein hochohmig werden (AUS) der Schaltelemente der elektronischen Unterbrechungseinheit EU vorgesehen bzw. konfiguriert, aber kein Öffnen der Kontakte der mechanischen Trennkontakteinheit MK, d.h. die Kontakte bleiben geschlossen (EIN).

Beispielsweise ist für einen Fehlerstrom, d.h. die Überschreitung eines Differenzstromgrenzwertes, ein hochohmig werden (AUS) der Schaltelemente der elektronischen Unterbrechungseinheit EU und ein Öffnen der Kontakte (AUS) der mechanischen Trennkontakteinheit MK vorgesehen.

Beispielsweise ist für eine Überspannung, d.h. die Überschreitung eines Überspannungswertes, ein hochohmig werden (AUS) der Schaltelemente der elektronischen Unterbrechungseinheit EU vorgesehen bzw. konfiguriert, aber kein Öffnen der Kontakte der mechanischen Trennkontakteinheit MK, d.h. die Kontakte bleiben geschlossen (EIN). In analoger Weise für Übertemperatur, Unterspannung und seriellen Lichtbogen.

In der Konfigurationstabelle ist jeweils das Verhalten für einen Wert bzw. Grenzwert eines Parameters dargestellt. In analoger Weise kann für mehrere Werte eines Paramater das Auslöseverhalten, d.h. die Art der Vermeidung eines Stromflusses, konfiguriert werden. Beispielsweise für einen ersten (niedrigen) Überspannungswertes und zweiten (höheren) Überspannungswertes. In analoger Weise für einen ersten (niedrigen) und zweiten (höheren) Differenzstromwertes; eines ersten (niedrigen) Temperaturgrenzwertes und zweiten (höheren) Temperaturgrenzwertes.

In analoger Weise können weitere Parameter ermittelbar und konfigurierbar sein, beispielsweise Parameter des lastseitigen Anschlusses, insbesondere auf Unterschreitung eines lastseitigen ersten oder/und zweiten Widerstandeswertes oder lastseitigen ersten oder/und zweiten Impedanzwertes.

In einer vorteilhaften Ausgestaltung kann ferner das Verhalten des Schutzschaltgerät nach einem Fehler konfigurierbar sein. Dies ist in der dritten Spalte Wiederzuschalten beispielhaft dargestellt. Im Beispiel kann nach einer Überlast (Überschreitung Strom-Zeitgrenzwert) das Gerät wieder den Stromfluss zulassen, dies ist mit Automatisch gekennzeichnet. D.h. im Beispiel ein automatisches niederohmig werden der elektronischen Unterbrechungseinheit, beispielsweise nach Ablauf einer (parameterabhängigen) Zeitdauer.

In analoger Weise kann im Beispiel nach einer Übertemperatur (Überschreitung Temperaturgrenzwert) das Gerät wieder den Stromfluss zulassen, mit Automatisch gekennzeichnet. D.h. im Beispiel ein automatisches niederohmig werden der elektronischen Unterbrechungseinheit, beispielsweise wenn die Temperatur unter den Temperaturgrenzwert gefallen ist. Alternativ wenn die Temperatur unter den Temperaturgrenzwert abzüglich eines Offset-Betrages, der ein fester Temperaturbetrag oder ein Prozentsatz sein kann, gefallen ist.

In analoger Weise kann im Beispiel nach einer Überspannung (Überschreitung Überspannungswert) das Gerät wieder den Stromfluss zulassen, mit Automatisch gekennzeichnet. D.h. im Beispiel ein automatisches niederohmig werden der elektronischen Unterbrechungseinheit, beispielsweise wenn die Überspannung entfallen ist, d.h. unter den Überspannungswert gefallen ist. In analoger Weise für Unterspannung.

Ebenso kann im Beispiel nach einem seriellen Lichtbogen das Gerät den Stromfluss wieder zulassen, wenn dieser Zustand quittiert wird, dies ist mit Nach Quittierung gekennzeichnet. D.h. im Beispiel ein niederohmig werden der elektronischen Unterbrechungseinheit, wenn die Erkennung eines seriellen Lichtbogens manuell am Gerät durch einen Benutzer quittiert wird, so dass ein Stromfluss im Niederspannungsstromkreis wieder ermöglicht wird.

Ferner kann nach einer Vermeidung des Stromflusses durch die elektronische Unterbrechungseinheit EU und die mechanische Trennkontakteinheit MK ein automatisches Wiedereinschalten nicht möglich bzw. nicht zugelassen werden, gekennzeichnet mit n.a., da das Schutzschaltgerät durch die Handhabe manuell wieder eingeschaltet werden soll (manuell am Gerät).

### Beispiel einer Konfigurationstabelle

| **Fehlertyp** | **Konfiguration** | |
|---|---|---|
| | Auslöseverhalten | Wiederzuschalten |
| Kurzschluss | MK: AUS | n.a. |
| | EU: AUS | *(manuell am Gerät)* |
| Überlast | MK: EIN | Automatisch |
| | EU: AUS | |
| Fehlerstrom | MK: AUS | n.a. |
| | EU: AUS | *(manuell am Gerät)* |
| Übertemperatur | MK: EIN | Automatisch |
| | EU: AUS | |
| Überspannung | MK: EIN | Automatisch |
| | EU: AUS | |
| Unterspannung | MK: EIN | Automatisch |
| | EU: AUS | |
| Serieller Lichtbogen | MK: EIN | Nach Quittierung |
| | EU: AUS | |

Figur 3 zeigt eine Darstellung von Zuständen eines Schutzschaltgerätes. In Figur 3 sind drei Zustände ON, OFF und Control des Schutzschaltgerätes SG dargestellt.

Im Zustand ON ist das Schutzschaltgerät SG zugeschaltet und eingeschaltet, d.h. die mechanische Trennkontakteinheit MK ist geschlossen und die elektronische Unterbrechungseinheit EU ist niederohmig. (Das Schutzschaltgerät SG ist (Normalfall) mit Energie versorgt.) Ein Strom im elektrischen Niederspannungsstromkreises kann fließen.

Im Zustand OFF ist das Schutzschaltgerät SG freigeschaltet und ausgeschaltet, d.h. die mechanische Trennkontakteinheit MK ist geöffnet und die elektronische Unterbrechungseinheit EU ist hochohmig.

Im Zustand CONTROL ist das Schutzschaltgerät SG zugeschaltet und ausgeschaltet, d.h. die mechanische Trennkontakteinheit MK ist geschlossen und die elektronische Unterbrechungseinheit EU ist hochohmig.

Erfindungsgemäß kann bei Überschreitung von Werten bzw. Grenzwerten (Strom, Strom-Zeit, Überspannung, Unterspannung, Temperatur, Widerstand, Impedanz, ...), was durch den Schwellwertblock bzw. die Schwellwertefunktion SW dargestellt ist, die Art der Vermeidung des Stromflusses konfiguriert werden. D.h. bei Überschreitung von Werten bzw. Grenzwerten im Schwellwertblock bzw. die Schwellwertefunktion SW, ermittelt durch die Steuerungseinheit SE bzw. deren Mikroprozessor nebst Computerprogrammprodukt (z.B. Firmware / Software), kann entweder Zustand OFF oder der Zustand CONTROL eintreten (angedeutet durch Pfeile). Dieses Verhalten ist konfigurierbar. Beispielsweise kann mit einer ersten Konfiguration CONF1 der Zustand OFF erreicht werden. Beispielsweise kann mit einer zweiten Konfiguration CONF2 der Zustand CONTROL erreicht werden.

Vorteilhaft kann vom Zustand CONTROL mittels des Einschaltblocks bzw. der Einschaltfunktion AUTO, durchgeführt durch die Steuerungseinheit SE bzw. deren Mikroprozessor nebst Computerprogrammprodukt (z.B. Firmware / Software), der Zustand ON wieder erreicht werden, wenn entsprechende Kriterien erfüllt sind (z.B. Werte / Grenzwerte wieder unterschritten oder Zeitablauf). Alternativ kann eine Quittierung erfolgen.

Figur 4 zeigt eine Darstellung gemäß Figur 3, bei dem der klassische Fall einer Auslösung vom Zustand ON zum Zustand OFF bei Überschreitung von Werten, ermittelt durch den Schwellwertblock bzw. die Schwellwertefunktion SW, dargestellt ist.

Figur 5 zeigt ein Diagramm mit dem Verhältnis eines Stromes I im Niederspannungsstromkreis zu einem Bemessungsstrom In des Schutzschaltgerätes SG auf der horizontalen X-Achse. Auf der vertikalen Y-Achse ist die Auslösezeit t bis zur Vermeidung eines Stromflusses im Niederspannungsstromkreis dargestellt. Im Diagramm ist eine Auslösekurve dargestellt, bei der für ein Verhältnis eines Stromes I im Niederspannungsstromkreis zu einem Bemessungsstrom In die zugehörige Auslösezeit t aufgetragen ist, bei der der Zustand OFF, markiert mit Trennen, erreicht wird. Das Diagramm gemäß Figur 5 ist beispielsweise für den klassischen Fall gemäß Figur 4.

Figur 6 zeigt eine Darstellung gemäß Figur 3 bzw. Figur 4, mit dem Unterschied, dass das Verhalten vom Zustand CONTROL zum Zustand ON näher dargestellt ist. Einerseits kann bei bestimmten / konfigurierbaren Parametern vorteilhaft vom Zustand CONTROL mittels des Einschaltblocks bzw. der Einschaltfunktion AUTO der Zustand ON wieder erreicht werden, wenn entsprechende Kriterien erfüllt sind (z.B. Werte / Grenzwerte wieder unterschritten oder Zeitablauf). Dies kann durch ein Freigabeblock bzw. eine Freigabefunktion FW realisiert sein. Dies kann konfiguriert werden.

Andererseits kann bei bestimmten / konfigurierbaren Parametern vorteilhaft vom Zustand CONTROL mittels des Quittierungsblocks bzw. der Quittierungsfunktion QUIT der Zustand ON wieder erreicht werden, wenn eine Quittierung (des hochohmigen Zustandes der Schaltelemente der elektronischen Unterbrechungseinheit EU) nach einer Überschreitung bzw. Unterschreitung eines Parameters erfolgt ist. Dies kann konfiguriert werden. Damit ist ein Stromfluss im Niederspannungsstromkreis wieder ermöglicht.

Um ein fortwährendes Aus- und Wiedereinschalten bei z.B. toggelnden Fehlern zu vermeiden, kann bei einer einen ersten Grenzwert überschreitendenden Anzahl von Wiedereinschaltungen des niederohmiger Zustandes innerhalb einer ersten Zeitspanne ein erneutes Wiedereinschalten trotz Konfiguration vermieden bzw. unterdrückt werden. So wird eine erhöhte Betriebssicherheit erreicht.

Mit hochohmig ist ein Zustand gemeint, bei dem nur noch ein Strom vernachlässigbarer Größe fließt. Insbesondere sind mit hochohmig Widerstandswerte von größer als 1 Kiloohm, besser größer als 10 Kiloohm, 100 Kiloohm, 1 Megaohm, 10 Megaohm, 100 Megaohm, 1 Gigaohm oder größer gemeint.

Mit niederohmig ist ein Zustand gemeint, bei dem der angegebene Stromwert fließen kann, d.h. ein Stromwert, für den das Schutzschaltgerät vorgesehen ist.

Insbesondere sind mit niederohmig Widerstandswerte gemeint, die kleiner als 10 Ohm, besser kleiner als 1 Ohm, 100 Milliohm, 10 Milliohm, 1 Milliohm, 100 Mikroohm oder kleiner sind.

## Patentansprüche

1. Schutzschaltgerät (SG) zum Schutz eines elektrischen Niederspannungswechselstromkreises aufweisend:
- ein Gehäuse mit Anschlüssen (L1, N1, L2, N2) für Leiter des Niederspannungswechselstromkreises,
- eine Stromsensoreinheit (SI), zur Ermittlung der Höhe des Stromes des Niederspannungswechselstromkreises,
- eine mechanische Trennkontakteinheit (MK), die einen geöffneten Zustand von Kontakten zur Vermeidung eines Stromflusses im Niederspannungswechselstromkreis oder einen geschlossenen Zustand der Kontakte für einen Stromfluss im Niederspannungswechselstromkreis aufweist,
- eine elektronische Unterbrechungseinheit (EU), die stromkreisseitig in Serie zur mechanischen Trennkontakteinheit (MK) geschaltet ist und die durch halbleiterbasierte Schaltelemente einen hochohmigen Zustand der Schaltelemente zur Vermeidung eines Stromflusses oder einen niederohmigen Zustand der Schaltelemente für einen Stromfluss im Niederspannungswechselstromkreis aufweist,
- einer Steuerungseinheit (SE), die mit der Stromsensoreinheit (SI), der mechanischen Trennkontakteinheit (MK) und der elektronischen Unterbrechungseinheit (EU) verbunden ist, wobei bei Überschreitung mindestens eines Stromgrenzwertes oder Strom-Zeitgrenzwertes eine Vermeidung eines Stromflusses im Niederspannungswechselstromkreis initiiert wird,
**dadurch gekennzeichnet,**
**dass** das Schutzschaltgerät (SG) derart ausgestaltet ist,
**dass** für die Überschreitung mindestens eines Parameters die Art der Vermeidung eines Stromflusses des Niederspannungswechselstromkreises konfigurierbar ist,
wobei die Art der Vermeidung des Stromflusses:
- ein hochohmiger Zustand der Schaltelemente der elektronischen Unterbrechungseinheit (EU) oder
- ein geöffneter Zustand der Kontakte der mechanischen Trennkontakteinheit (MK) ist.

2. Schutzschaltgerät (SG) nach Patentanspruch 1,
**dadurch gekennzeichnet,**
**dass** eine mit der Steuerungseinheit verbundene Kommunikationsschnittstelle zur Konfiguration des Schutzschaltgerätes vorgesehen ist, mit der die Art der Vermeidung des Stromflusses des Niederspannungswechselstromkreises konfigurierbar ist.

3. Schutzschaltgerät (SG) nach Patentanspruch 1 oder 2,
**dadurch gekennzeichnet,**
**dass** die Trennkontakteinheit (MK) eine mechanische Handhabe aufweist, mit der die mechanische Trennkontakteinheit (MK) bedienbar ist, so dass ein Öffnen oder ein Schließen der Kontakte möglich ist.

4. Schutzschaltgerät (SG) nach Patentanspruch 1, 2 oder 3,
**dadurch gekennzeichnet,**
**dass** eine mit der Steuerungseinheit (SE) verbundene Spannungssensoreinheit (SU), zur Ermittlung der Höhe der Spannung des Niederspannungswechselstromkreises, vorgesehen ist.

5. Schutzschaltgerät (SG) nach einem der vorhergehenden Patentansprüche,
**dadurch gekennzeichnet,**
**dass** eine mit der Steuerungseinheit (SE) verbundene Temperatursensoreinheit, zur Ermittlung der Höhe der Temperatur des Schutzschaltgerätes (SG), vorgesehen ist.

6. Schutzschaltgerät (SG) nach einem der vorhergehenden Patentansprüche,
**dadurch gekennzeichnet,**
**dass** ein Konfigurationsspeicher (SP) vorgesehen ist, zur nichtflüchtigen Speicherung der Konfiguration der Art der Vermeidung des Stromflusses des Niederspannungswechselstromkreises.

7. Schutzschaltgerät (SG) nach einem der vorhergehenden Patentansprüche,
**dadurch gekennzeichnet,**
**dass** eine mit der Steuerungseinheit (SE) verbundene Anzeigeeinheit (AE) vorgesehen ist,
**dass** die Anzeigeeinheit (AE) insbesondere den Zustand der Schaltelemente der elektronischen Unterbrechungseinheit (EU) oder/und insbesondere die Stellung der Kontakte der mechanischen Trennkontakteinheit (MK) anzeigt.

8. Schutzschaltgerät (SG) nach einem der vorhergehenden Patentansprüche,
**dadurch gekennzeichnet,**
**dass** die Art der Vermeidung eines Stromflusses hinsichtlich eines der nachfolgenden Parameter konfigurierbar ist, insbesondere mehrerer oder aller der nachfolgenden Parameter,
- Überschreitung eines Stromgrenzwertes oder/und Strom-Zeitgrenzwertes,
- Überschreitung eines, insbesondere netzseitigen, ersten Überspannungswertes oder/und zweiten Überspannungswertes,
- Überschreitung eines, insbesondere lastseitigen, ersten oder/und zweiten Differenzstromwertes,
- Unterschreitung eines ersten Unterspannungswertes,
- Überschreitung eines ersten Temperaturgrenzwertes oder/und zweiten Temperaturgrenzwertes,
- Unterschreitung eines lastseitigen ersten oder/und zweiten Widerstandeswertes oder lastseitigen ersten oder/und zweiten Impedanzwertes,
- Überschreitung eines Grenzwertes zur Erkennung serieller Fehlerlichtbögen.

9. Schutzschaltgerät (SG) nach einem der vorhergehenden Patentansprüche,
**dadurch gekennzeichnet,**
**dass** die Art der Vermeidung eines Stromflusses hinsichtlich eines ersten, zweiten oder/und dritten Stromgrenzwertes konfigurierbar ist,
insbesondere dass für einem ermittelten Strom, der einen ersten Stromschwellwert für eine erste Zeitspanne überschreitet, oder/und einem ermittelten Strom, der einen zweiten Stromschwellwert für eine zweite Zeitspanne überschreitet, oder/und bei einem ermittelten Strom, der einen dritten Stromschwellwert überschreitet, jeweils die Art der Vermeidung eines Stromflusses konfigurierbar ist.

10. Schutzschaltgerät (SG) nach Patentanspruch 8,
**dadurch gekennzeichnet,**
- **dass** bei Überschreitung des ersten Überspannungswertes ein hochohmig werden der elektronischen Unterbrechungseinheit oder eine galvanische Trennung konfigurierbar ist oder/und
- **dass** bei Überschreitung des zweiten Überspannungswertes ein hochohmig werden der elektronischen Unterbrechungseinheit oder eine galvanische Trennung konfigurierbar ist oder/und
- **dass** bei Überschreitung des ersten Differenzstromwertes ein hochohmig werden der elektronischen Unterbrechungseinheit oder eine galvanische Trennung konfigurierbar ist oder/und
- **dass** bei Überschreitung des zweiten Differenzstromwertes ein hochohmig werden der elektronischen Unterbrechungseinheit oder eine galvanische Trennung konfigurierbar ist oder/und
- **dass** bei Unterschreitung des ersten Unterspannungswertes ein hochohmig werden der elektronischen Unterbrechungseinheit oder eine galvanische Trennung konfigurierbar ist, insbesondere sofern die Spannungshöhe größer als ein zweiter Unterspannungswert ist, oder/und
- **dass** bei Überschreitung des ersten Temperaturgrenzwertes ein hochohmig werden der elektronischen Unterbrechungseinheit oder eine galvanische Trennung konfigurierbar ist oder/und
- **dass** bei Überschreitung des zweiten Temperaturgrenzwertes ein hochohmig werden der elektronischen Unterbrechungseinheit oder eine galvanische Trennung konfigurierbar ist oder/und
- **dass** bei Unterschreitung des lastseitigen ersten Widerstandeswertes oder lastseitigen ersten Impedanzwertes ein hochohmig werden der elektronischen Unterbrechungseinheit oder eine galvanische Trennung konfigurierbar ist oder/und
- **dass** bei Unterschreitung des lastseitigen zweiten Widerstandeswertes oder lastseitigen zweiten Impedanzwertes ein hochohmig werden der elektronischen Unterbrechungseinheit oder eine galvanische Trennung konfigurierbar ist oder/und
- **dass** bei Überschreitung des Grenzwertes zur Erkennung serieller Fehlerlichtbögen ein hochohmig werden der elektronischen Unterbrechungseinheit oder eine galvanische Trennung konfigurierbar ist.

11. Schutzschaltgerät (SG) nach einem der vorhergehenden Patentansprüche,
**dadurch gekennzeichnet,**
**dass** eine mit der Steuerungseinheit (SE) verbundene Eingabefunktion (QU) vorgesehen ist, insbesondere zur Quittierung eines hochohmigen Zustandes der Schaltelemente der elektronischen Unterbrechungseinheit (EU) nach einer Überschreitung bzw. Unterschreitung eines Parameters, so dass ein Stromfluss im Niederspannungswechselstromkreis wieder ermöglicht wird.

12. Schutzschaltgerät (SG) nach einem der vorhergehenden Patentansprüche,
**dadurch gekennzeichnet,**
**dass** eine Quittierung eines hochohmigen Zustandes der Schaltelemente der elektronischen Unterbrechungseinheit (EU), insbesondere nach einer Überschreitung bzw. Unterschreitung eines Parameters, durchführbar ist,
**dass** nach einer Quittierung
- ein Verbleiben des hochohmigen Zustandes oder/und
- ein Wiedereinschalten des niederohmiger Zustand der Schaltelemente der elektronischen Unterbrechungseinheit (EU) oder/und
- ein geöffneter Zustand oder geschlossener Zustand der Trennkontakte der mechanischen Trennkontakteinheit (MK) konfigurierbar ist.

13. Schutzschaltgerät (SG) nach einem der vorhergehenden Patentansprüche,
**dadurch gekennzeichnet,**
**dass** bei einem Überschreiten oder Unterschreiten des Parameters und einem daraus folgendem hochohmigen Zustand ein Verbleiben des hochohmigen Zustandes oder ein Wiedereinschalten des niederohmiger Zustand der Schaltelemente der elektronischen Unterbrechungseinheit (EU) abhängig vom Parameter konfigurierbar ist,
so dass insbesondere beim Über- oder Unterschreiten eines Parameters im daraus resultierenden hochohmigen Zustand dieser Parameter überprüft wird und bei nicht mehr vorliegender Über- oder Unterschreitung dieses Parameters ein Verbleiben des hochohmigen Zustandes oder ein Wiedereinschalten des niederohmiger Zustand der Schaltelemente der elektronischen Unterbrechungseinheit (EU) abhängig vom Parameter konfigurierbar ist.

14. Schutzschaltgerät (SG) nach Patentanspruch 13,
**dadurch gekennzeichnet,**
**dass** bei einer einen ersten Grenzwert überschreitendenden Anzahl von Wiedereinschaltungen des niederohmiger Zustandes innerhalb einer ersten Zeitspanne
ein erneutes Wiedereinschalten trotz Konfiguration vermieden wird.

15. Verfahren für ein Schutzschaltgerät (SG) zum Schutz eines elektrischen Niederspannungswechselstromkreises, bei dem das Schutzschaltgerät (SG):
- eine mechanische Trennkontakteinheit (MK), die einen geöffneten Zustand von Kontakten zur Vermeidung eines Stromflusses im Niederspannungswechselstromkreis oder einen geschlossenen Zustand der Kontakte für einen Stromfluss im Niederspannungswechselstromkreis aufweist;
- eine elektronischen Unterbrechungseinheit (EU), die stromkreisseitig in Serie zur mechanischen Trennkontakteinheit (MK) geschaltet ist und die durch halbleiterbasierte Schaltelemente einen hochohmigen Zustand der Schaltelemente zur Vermeidung eines Stromflusses oder einen niederohmigen Zustand der Schaltelemente für einen Stromfluss im Niederspannungswechselstromkreis aufweist;
wobei die Höhe des Stromes des Niederspannungswechselstromkreises ermittelt wird und bei Überschreitung mindestens eines Stromgrenzwertes oder Strom-Zeitgrenzwertes eine Vermeidung eines Stromflusses im Niederspannungswechselstromkreis initiiert wird,
**dadurch gekennzeichnet,**
**dass** die Art der Vermeidung eines Stromflusses des Niederspannungswechselstromkreises konfiguriert werden kann,
das für eine Überschreitung mindestens eines Parameters eine Konfiguration hinsichtlich
- eines hochohmigen Zustandes der Schaltelemente der elektronischen Unterbrechungseinheit (EU) oder
- ein geöffneter Zustand der Kontakte der mechanischen Trennkontakteinheit (MK)
durchgeführt werden kann.

16. Computerprogrammprodukt umfassend Befehle, die bei der Ausführung des Programms durch einen Mikrocontroller diesen veranlassen ein Konfigurieren der Art der Vermeidung eines Stromflusses des Niederspannungswechselstromkreises für ein Schutzschaltgerät nach einem der Patentansprüche 1 bis 14 durchzuführen.

17. Computerlesbares Speichermedium, auf dem das Computerprogrammprodukt nach Patentanspruch 16 gespeichert ist.

18. Datenträgersignal, das das Computerprogrammprodukt nach Patentanspruch 16 überträgt.

## Claims

1. Circuit breaker device (SG) for protecting an electrical low-voltage AC circuit, comprising:
- a housing having connections (L1, N1, L2, N2) for conductors of the low-voltage AC circuit,
- a current sensor unit (SI) for ascertaining the level of the current of the low-voltage AC circuit,
- a mechanical isolating contact unit (MK) which has an open state of contacts in order to prevent a current flow in the low-voltage AC circuit or a closed state of the contacts for a current flow in the low-voltage AC circuit,
- an electronic interruption unit (EU) which is connected in series with the mechanical isolating contact unit (MK) on the circuit side and which, as a result of semiconductor-based switching elements, has a high-impedance state of the switching elements in order to prevent a current flow or a low-impedance state of the switching elements for a current flow in the low-voltage AC circuit,
- a control unit (SE) which is connected to the current sensor unit (SI), to the mechanical isolating contact unit (MK) and to the electronic interruption unit (EU), wherein if at least one current limit value or current-time limit value is exceeded a process for preventing a current flow in the low-voltage AC circuit is initiated,
**characterized**
**in that** the circuit breaker device (SG) is configured in such a way that, if at least one parameter is exceeded, the manner of preventing a current flow in the low-voltage AC circuit is configurable,
wherein the manner of preventing the current flow is:
- a high-impedance state of the switching elements of the electronic interruption unit (EU) or
- an open state of the contacts of the mechanical isolating contact unit (MK).

2. Circuit breaker device (SG) according to Patent Claim 1, **characterized**
**in that** provision is made for a communication interface for configuring the circuit breaker device and which is connected to the control unit, by means of which communication interface the manner of preventing the current flow in the low-voltage AC circuit is configurable.

3. Circuit breaker device (SG) according to Patent Claim 1 or 2,
**characterized**
**in that** the isolating contact unit (MK) has a mechanical handle which can be used to operate the mechanical isolating contact unit (MK) such that opening or closing of the contacts is possible.

4. Circuit breaker device (SG) according to Patent Claim 1, 2 or 3,
**characterized**
**in that** provision is made for a voltage sensor unit (SU) for ascertaining the level of the voltage of the low-voltage AC circuit and which is connected to the control unit (SE).

5. Circuit breaker device (SG) according to one of the preceding patent claims,
**characterized**
**in that** provision is made for a temperature sensor unit for ascertaining the level of the temperature of the circuit breaker device (SG) and which is connected to the control unit (SE).

6. Circuit breaker device (SG) according to one of the preceding patent claims,
**characterized**
**in that** provision is made for a configuration store (SP) for storing the configuration of the manner of preventing the current flow in the low-voltage AC circuit in a non-volatile manner.

7. Circuit breaker device (SG) according to one of the preceding patent claims,
**characterized**
**in that** provision is made for a display unit (AE) which is connected to the control unit (SE),
**in that** the display unit (AE) displays in particular the state of the switching elements of the electronic interruption unit (EU) or/and in particular the position of the contacts of the mechanical isolating contact unit (MK).

8. Circuit breaker device (SG) according to one of the preceding patent claims,
**characterized**
**in that** the manner of preventing a current flow is configurable with regard to one of the following parameters, in particular a plurality or all of the following parameters,
- a current limit value or/and current-time limit value being exceeded,
- a, in particular network-side, first overvoltage value or/and second overvoltage value being exceeded,
- a, in particular load-side, first or/and second differential current value being exceeded,
- a first undervoltage value being undershot,
- a first temperature limit value or/and second temperature limit value being exceeded,
- a load-side first or/and second resistance value or load-side first or/and second impedance value being undershot,
- a limit value for identifying serial arcing faults being exceeded.

9. Circuit breaker device (SG) according to one of the preceding patent claims,
**characterized**
**in that** the manner of preventing a current flow is configurable with regard to a first, second or/and third current limit value, in particular in that the manner of preventing a current flow is configurable in each case for an ascertained current which exceeds a first current threshold value for a first period of time,
or/and an ascertained current which exceeds a second current threshold value for a second period of time,
or/and in the case of an ascertained current which exceeds a third current threshold value.

10. Circuit breaker device (SG) according to Patent Claim 8, **characterized**
- **in that** if the first overvoltage value is exceeded it is possible to configure the electronic interruption unit to become high-impedance, or to configure electrical isolation, or/and
- **in that** if the second overvoltage value is exceeded it is possible to configure the electronic interruption unit to become high-impedance, or to configure electrical isolation, or/and
- **in that** if the first differential current value is exceeded it is possible to configure the electronic interruption unit to become high-impedance, or to configure electrical isolation, or/and
- **in that** if the second differential current value is exceeded it is possible to configure the electronic interruption unit to become high-impedance, or to configure electrical isolation, or/and
- **in that** if the first undervoltage value is undershot it is possible to configure the electronic interruption unit to become high-impedance, or to configure electrical isolation, in particular if the voltage level is greater than a second undervoltage value, or/and
- **in that** if the first temperature limit value is exceeded it is possible to configure the electronic interruption unit to become high-impedance, or to configure electrical isolation, or/and
- **in that** if the second temperature limit value is exceeded it is possible to configure the electronic interruption unit to become high-impedance, or to configure electrical isolation, or/and
- **in that** if the load-side first resistance value or load-side first impedance value is undershot it is possible to configure the electronic interruption unit to become high-impedance, or to configure electrical isolation, or/and
- **in that** if the load-side second resistance value or load-side second impedance value is undershot it is possible to configure the electronic interruption unit to become high-impedance, or to configure electrical isolation, or/and
- **in that** if the limit value for identifying serial arcing faults is exceeded it is possible to configure the electronic interruption unit to become high-impedance, or to configure electrical isolation.

11. Circuit breaker device (SG) according to one of the preceding patent claims,
**characterized**
**in that** provision is made for an input function (QU) which is connected to the control unit (SE), in particular for acknowledging a high-impedance state of the switching elements of the electronic interruption unit (EU) after a parameter has been exceeded or undershot, respectively, with the result that a current flow in the low-voltage AC circuit is made possible again.

12. Circuit breaker device (SG) according to one of the preceding patent claims,
**characterized**
**in that** acknowledgment of a high-impedance state of the switching elements of the electronic interruption unit (EU), in particular after a parameter has been exceeded or undershot, respectively, is able to be carried out,
**in that**, after acknowledgment,
- the high-impedance state remains or/and
- the low-impedance state of the switching elements of the electronic interruption unit (EU) is switched on again or/and
- an open state or closed state of the isolating contacts of the mechanical isolating contact unit (MK) is configurable.

13. Circuit breaker device (SG) according to one of the preceding patent claims,
**characterized**
**in that**, in the event of the parameter being exceeded or undershot and of a subsequent high-impedance state, it is possible, on the basis of the parameter, to configure the high-impedance state to remain, or to configure the low-impedance state of the switching elements of the electronic interruption unit (EU) to be switched on again,
such that, in particular in the event of a parameter being exceeded or undershot in the resulting high-impedance state, this parameter is checked and, if this parameter is no longer presently being exceeded or undershot, it is possible, on the basis of the parameter, to configure the high-impedance state to remain, or to configure the low-impedance state of the switching elements of the electronic interruption unit (EU) to be switched on again.

14. Circuit breaker device (SG) according to Patent Claim 13, **characterized**
**in that** if the low-impedance state is switched on again a number of times which exceeds a first limit value within a first period of time,
a new switching-on operation is prevented despite the configuration.

15. Method for a circuit breaker device (SG) for protecting an electrical low-voltage AC circuit, in which the circuit breaker device (SG) has:
- a mechanical isolating contact unit (MK) which has an open state of contacts in order to prevent a current flow in the low-voltage AC circuit or a closed state of the contacts for a current flow in the low-voltage AC circuit;
- an electronic interruption unit (EU) which is connected in series with the mechanical isolating contact unit (MK) on the circuit side and which, as a result of semiconductor-based switching elements, has a high-impedance state of the switching elements in order to prevent a current flow or a low-impedance state of the switching elements for a current flow in the low-voltage AC circuit;
wherein the level of the current of the low-voltage AC circuit is ascertained and if at least one current limit value or current-time limit value is exceeded a process for preventing a current flow in the low-voltage AC circuit is initiated,
**characterized**
**in that** the manner of preventing a current flow in the low-voltage AC circuit can be configured,
**in that** if at least one parameter is exceeded it is possible to carry out a configuration with regard to
- a high-impedance state of the switching elements of the electronic interruption unit (EU) or
- an open state of the contacts of the mechanical isolating contact unit (MK).

16. Computer program product comprising commands which, when the program is executed by a microcontroller, cause the latter to carry out configuration of the manner of preventing a current flow in the low-voltage AC circuit for a circuit breaker device according to one of Patent Claims 1 to 14.

17. Computer-readable storage medium on which the computer program product according to Patent Claim 16 is stored.

18. Data carrier signal which transmits the computer program product according to Patent Claim 16.

## Revendications

1. Disjoncteur (SG) pour la protection d'un circuit électrique à courant alternatif basse tension, présentant :
- un boîtier avec des bornes (L1, N1, L2, N2) pour des conducteurs du circuit à courant alternatif basse tension,
- une unité de détection de courant (SI) pour déterminer le niveau du courant du circuit à courant alternatif basse tension,
- une unité de contact de coupure mécanique (MK) présentant un état ouvert des contacts pour l'évitement d'un passage du courant dans le circuit à courant alternatif basse tension, ou un état fermé des contacts pour permettre un passage du courant dans le circuit à courant alternatif basse tension,
- une unité d'interruption électronique (EU) qui, au niveau du circuit, est montée en série avec l'unité de contact de coupure mécanique (MK) et qui, via des éléments de commutation à semi-conducteurs, présente soit un état à haute impédance des éléments de commutation pour l'évitement d'un passage du courant, soit un état à faible impédance des éléments de commutation pour permettre un passage du courant dans le circuit à courant alternatif basse tension,
- une unité de commande (SE) reliée à l'unité de détection de courant (SI), à l'unité de contact de coupure mécanique (MK) et à l'unité d'interruption électronique (EU), dans laquelle, en cas de dépassement d'au moins une valeur limite de courant ou d'une valeur limite de courant-temps, un évitement d'un passage du courant dans le circuit à courant alternatif basse tension est initié,
**caractérisé en ce que**
le disjoncteur (SG) est conçu de telle sorte qu'en cas de dépassement d'au moins un paramètre, le mode d'évitement d'un passage du courant du circuit à courant alternatif basse tension est configurable,
dans lequel le mode d'évitement du passage du courant est:
- un état à haute impédance des éléments de commutation de l'unité d'interruption électronique (EU), ou
- un état ouvert des contacts de l'unité de contact de coupure mécanique (MK).

2. Disjoncteur (SG) selon la revendication 1,
**caractérisé en ce que**
une interface de communication, avec laquelle le mode d'évitement du passage du courant du circuit à courant alternatif basse tension est configurable, est reliée à l'unité de commande et est prévue pour la configuration du disjoncteur.

3. Disjoncteur (SG) selon la revendication 1 ou 2,
**caractérisé en ce que**
l'unité de contact de coupure (MK) présente une poignée mécanique permettant d'actionner l'unité de contact de coupure mécanique (MK), de manière à permettre une ouverture ou une fermeture des contacts.

4. Disjoncteur (SG) selon la revendication 1, 2 ou 3,
**caractérisé en ce que**
une unité de détection de tension (SU) reliée à l'unité de commande (SE) est prévue pour déterminer le niveau de tension du circuit à courant alternatif basse tension.

5. Disjoncteur (SG) selon l'une des revendications précédentes,
**caractérisé en ce que**
une unité de détection de température reliée à l'unité de commande (SE) est prévue pour déterminer le niveau de la température du disjoncteur (SG).

6. Disjoncteur (SG) selon l'une des revendications précédentes,
**caractérisé en ce que**
une mémoire de configuration (SP) est prévue pour l'enregistrement non volatile de la configuration de l'évitement du passage du courant dans le circuit à courant alternatif basse tension.

7. Disjoncteur (SG) selon l'une des revendications précédentes,
**caractérisé en ce que**
une unité d'affichage (AE) reliée à l'unité de commande (SE) est prévue,
l'unité d'affichage (AE) indique en particulier l'état des éléments de commutation de l'unité d'interruption électronique (EU) et/ou en particulier la position des contacts de l'unité de contact de coupure mécanique (MK).

8. Disjoncteur (SG) selon l'une des revendications précédentes,
**caractérisé en ce que**
le mode d'évitement d'un passage du courant peut être configuré en fonction de l'un des paramètres suivants, en particulier de plusieurs ou de tous les paramètres suivants,
- dépassement d'une valeur limite de courant et/ou d'une valeur limite de courant-temps,
- dépassement d'une première valeur de surtension et/ou d'une deuxième valeur de surtension, en particulier côté réseau,
- dépassement d'une première valeur de courant différentiel, et/ou d'une deuxième valeur de courant différentiel, en particulier côté charge,
- sous-dépassement d'une première valeur de sous-tension,
- dépassement d'une première valeur limite de température et/ou d'une deuxième valeur limite de température,
- sous-dépassement d'une première et/ou d'une deuxième valeur de résistance côté charge ou d'une première et/ou d'une deuxième valeur d'impédance côté charge,
- dépassement d'une valeur limite pour la détection d'arcs électriques en série.

9. Disjoncteur (SG) selon l'une des revendications précédentes,
**caractérisé en ce que**
le mode d'évitement d'un passage du courant peut être configuré en fonction d'une première, d'une deuxième et/ou d'une troisième valeur limite de courant,
en particulier, pour un courant détecté qui est supérieure à un premier seuil de courant pendant un premier intervalle de temps, et/ou un courant détecté qui est supérieur à un deuxième seuil de courant pendant un deuxième intervalle de temps,
et/ou pour un courant détecté qui est supérieur à un troisième seuil de courant, le mode d'évitement d'un passage du courant peut être configuré dans chaque cas.

10. Disjoncteur (SG) selon la revendication 8,
**caractérisé en ce que**
- en cas de dépassement de la première valeur de surtension, une mise en haute impédance de l'unité d'interruption électronique ou une isolation galvanique peut être configurée, et/ou
- en cas de dépassement de la deuxième valeur de surtension, une mise en haute impédance de l'unité d'interruption électronique ou une isolation galvanique peut être configurée, et/ou
- en cas de dépassement de la première valeur de courant différentiel, une mise en haute impédance de l'unité d'interruption électronique ou une isolation galvanique peut être configurée, et/ou
- en cas de dépassement de la deuxième valeur de courant différentiel, une mise en haute impédance de l'unité d'interruption électronique ou une isolation galvanique peut être configurée, et/ou
- en cas de sous-dépassement de la première valeur de sous-tension, une mise en haute impédance de l'unité d'interruption électronique ou une isolation galvanique peut être configurée, en particulier si la tension est supérieure à une deuxième valeur de sous-tension, et/ou
- en cas de dépassement de la première valeur limite de température, une mise en haute impédance de l'unité d'interruption électronique ou une isolation galvanique peut être configurée, et/ou
- en cas de dépassement de la deuxième valeur limite de température, une mise en haute impédance de l'unité d'interruption électronique ou une isolation galvanique peut être configurée, et/ou
- en cas de sous-dépassement de la première valeur de résistance côté charge ou de la première valeur d'impédance côté charge, une mise en haute impédance de l'unité d'interruption électronique ou une isolation galvanique peut être configurée, et/ou
- en cas de sous-dépassement de la deuxième valeur de résistance côté charge ou de la deuxième valeur d'impédance côté charge, une mise en haute impédance de l'unité d'interruption électronique ou une isolation galvanique peut être configurée, et/ou
- en cas de dépassement de la valeur limite pour la détection d'arcs électriques en série, une mise en haute impédance de l'unité d'interruption électronique ou une isolation galvanique peut être configurée.

11. Disjoncteur (SG) selon l'une des revendications précédentes,
**caractérisé en ce que**
une fonction de saisie (QU) reliée à l'unité de commande (SE) est prévue, en particulier pour l'acquittement d'un état à haute impédance des éléments de commutation de l'unité d'interruption électronique (EU) après un dépassement et/ou un sous-dépassement d'un paramètre, de sorte qu'un passage du courant dans le circuit à courant alternatif basse tension est à nouveau possible.

12. Disjoncteur (SG) selon l'une des revendications précédentes,
**caractérisé en ce que**
un acquittement de l'état à haute impédance des éléments de commutation de l'unité d'interruption électronique (EU) est réalisable, en particulier après un dépassement et/ou un sous-dépassement d'un paramètre,
après un acquittement, il est possible de configurer
- un maintien de l'état à haute impédance et/ou
- un réenclenchement de l'état à faible impédance des éléments de commutation de l'unité d'interruption électronique (EU) et/ou
- un état ouvert ou fermé des contacts de coupure de l'unité de contact de coupure mécanique (MK).

13. Disjoncteur (SG) selon l'une des revendications précédentes,
**caractérisé en ce que**
en cas de dépassement ou de sous-dépassement du paramètre et d'un état à haute impédance qui en résulte, un maintien de l'état à haute impédance ou un réenclenchement de l'état à faible impédance des éléments de commutation de l'unité d'interruption électronique (EU) peut être configuré en fonction du paramètre, de sorte que, notamment en cas de dépassement ou de sous-dépassement d'un paramètre dans l'état à haute impédance qui en résulte, ce paramètre est vérifié et, en l'absence de dépassement ou de sous-dépassement de ce paramètre, un maintien de l'état à haute impédance ou un réenclenchement de l'état à faible impédance des éléments de commutation de l'unité d'interruption électronique (EU) peut être configuré en fonction du paramètre.

14. Disjoncteur (SG) selon la revendication 13,
**caractérisé en ce que**
lorsqu'un nombre de réenclenchements de l'état à faible impédance supérieur à une première valeur limite est atteint au cours d'un premier intervalle de temps, un nouveau réenclenchement est évité malgré la configuration.

15. Procédé pour un disjoncteur (SG) pour la protection d'un circuit électrique à courant alternatif basse tension, dans lequel le disjoncteur (SG) comprend :
- une unité de contact de coupure mécanique (MK) qui présente un état ouvert des contacts pour l'évitement d'un passage du courant dans le circuit électrique à courant alternatif basse tension ou un état fermé des contacts pour permettre un passage du courant dans le circuit électrique à courant alternatif basse tension ;
- une unité d'interruption électronique (EU) qui, au niveau du circuit, est montée en série avec l'unité de contact de coupure mécanique (MK) et qui, via des éléments de commutation à semi-conducteurs, présente un état à haute impédance des éléments de commutation pour l'évitement d'un passage du courant, ou un état à faible impédance des éléments de commutation pour permettre un passage du courant dans le circuit à courant alternatif basse tension ;
dans lequel le niveau du courant du circuit à courant alternatif basse tension est déterminé et, en cas de dépassement d'au moins une valeur limite de courant ou d'une valeur limite de courant-temps, un évitement d'un passage du courant dans le circuit à courant alternatif basse tension est initié,
**caractérisé en ce que**
le mode d'évitement d'un passage du courant du circuit alternatif basse tension peut être configuré, de telle sorte qu'en cas de dépassement d'au moins un paramètre,
- un état à haute impédance des éléments de commutation de l'unité d'interruption électronique (EU) ou
- un état ouvert des contacts de l'unité de contact de coupure mécanique (MK)
peut être exécuté.

16. Produit de programme informatique comprenant des instructions qui, lors de l'exécution du programme par un microcontrôleur, amènent celui-ci à configurer le mode d'évitement d'un passage du courant dans le circuit à courant alternatif basse tension d'un disjoncteur selon l'une des revendications 10 à 14.

17. Support de stockage lisible par ordinateur sur lequel est enregistré le produit de programme informatique selon la revendication 16.

18. Signal de support de données transmis par le produit de programme informatique selon la revendication 16.
